# EUROPÄISCHE PATENTSCHRIFT

(11) **EP 1 857 604 B1**
(45) Veröffentlichungstag und Bekanntmachung des Hinweises auf die Patenterteilung: **25.11.2009**
(21) Anmeldenummer: 07009429.7
(22) Anmeldetag: 10.05.2007
(51) Int. Cl.: E04B 9/18, E04B 9/02, E04B 9/00, E04B 9/20

(54) **Mediendecke für Labors sowie Verfahren zur Montage einer solchen Mediendecke**
Service ceiling for laboratories, and method of installing such a ceilling
Plafond suspendu pour laboratoires et son procédé de montage

(30) Priorität: 15.05.2006 DE 102006022903
(43) Veröffentlichungstag der Anmeldung: 21.11.2007
(73) Patentinhaber: Wobatech AG, 8832 Wollerau (CH)
(72) Erfinder: Gallmann, Martin, 8926 Kappel (CH); Alpiger, Thomas, 8808 Pfäffikon (CH)
(74) Vertreter: Kesselhut, Wolf

(56) Entgegenhaltungen:
- EP-A- 1 035 265
- EP-A- 1 336 696
- DE-A1- 2 620 429
- DE-A1- 3 943 510
- DE-U1- 9 102 896

## Beschreibung

Die Erfindung betrifft eine Mediendecke für Labors sowie ein Verfahren zur Montage einer solchen gemäß dem Oberbegriff von Anspruch 1 und 10.

Für die Einrichtung von Forschungslabors z.B. für die chemische oder physikalische Forschung, werden Deckenkonstruktionen eingesetzt, bei denen die Leitungen für die Zu- und Abluft, die im Labor benötigten technischen Gase, Flüssigkeiten, Strom-, Daten- und ähnliche Leitungen innerhalb der Decken mit Hilfe von geeigneten dübelartigen Befestigungelementen an der zugehörigen Gebäudedecke angebracht werden.

Hierzu ist eine horizontale Profilträger aufweisende Trägerkonstruktion, in der die zuvor genannten Leitungen geführt werden, vorgesehen, bei der die Profilträger mittels Abstandshaltern an der Gebäudedecke befestigt werden. Ein Problem bei dieser Befestigungsart besteht darin, dass die Montage einer sehr genauen Vorbereitung bedarf, um die Trägerkonstruktion passgenau positionieren zu können und dabei die Toleranzen so klein wie möglich zu halten. Da die Mediendecke vor ihrer Montage an der Gebäudedecke bevorzugt am Boden zusammengebaut wird, sind die Befestigungsstellen an der Trägerkonstruktion genau vorgegeben; die Einbringung der Halteanker in die Gebäudedecke ist an die Befestigungsstellen anzupassen, was nicht in jedem Falle gelingt. Vielmehr muss berücksichtigt werden, dass das Einbringen der Bohrungen zur Aufnahme der Halteanker in die Gebäudedecke manuell erfolgt, weswegen der eine oder andere Halteanker nicht stets exakt mit den zugehörigen vorgegebenen Befestigungsstellen an der Trägerkonstruktion fluchtet.

Aus der nicht vorveröffentlichen EP 1 684 393 B1 ist eine Vorrichtung für die Medien- und Energieversorgung bekannt, bei der sich eine Trägerkonstruktion aus Profilträgern mit sich in vertikaler Richtung erstreckenden Abstandshaltern mit Hilfe von deckenseitigen Befestigungselementen und trägerseitigen Verbindungselementen nach dem Anheben der Trägerkonstruktion an der Gebäudedecke einrasten lässt. Allerdings erlaubt die Ausgestaltung der Befestigungs- und Verbindungselemente lediglich eine sehr geringe relative Verschiebung der Trägerkonstruktion relativ zur Befestigungsstelle in einer horizontalen Ebene.

Aus der DE 3 943 510 A1 ist eine Tragkonstruktion für eine abgehängte Decke bekannt, bei der die Deckenplatten einer abgehängten Decke über daran befestigte Abstandshalter mittels eines Schraubverschlusses an der Gebäudedecke befestigbar sind, wobei der deckenseitige Teil des Schraubverschlusses mit Hilfe eines plattenförmigen Elements, welches eine in dem deckenseitigen Teil enthaltene größere Öffnung überdeckt und mittels einer Schraube in der Gebäudedecke fixiert wird, in horizontaler Ebene verschiebbar an der Gebäudedecke befestigt ist. Um die vertikalen Abstandshalter endgültig in einer gewünschten Position zu fixieren, ist es erforderlich, die Schraubverbindungen nach der Vorpositionierung der Anordnung in der gewünschten Stellung unterhalb der Gebäudedecke wieder zu öffnen und die deckenseitige Schraube mit einem hohen Drehmoment anzuziehen, um die Platte an der Gebäudedecke zu verspannen. Hierbei kann es leicht zu einer ungewollten Verschiebung der vorpositionierten Anordnung kommen.

Aufgabe der Erfindung ist es, eine Mediendecke bzw. eine Befestigungsanordnung der eingangs genannten Art zu schaffen, mit der Toleranzen ohne größeren Aufwand ausgeglichen werden können.

Diese Aufgabe wird erfindungsgemäß durch die Merkmale von Anspruch 1 gelöst.

Erfindungsgemäß befindet sich zwischen jedem Abstandshalter und der Gebäudedecke bzw. zwischen einem Halteanker, der in die Gebäudedecke eingebracht wird, eine verstellbare Ausgleichsvorrichtung, die des ermöglicht, die Lage des zugehörigen Abstandshalters relativ zu dem in oder an der Gebäudedecke bereits befestigten Halteanker in einer horizontalen Ebene, dh. einer im Wesentlichen parallel zur Gebäudedecke verlaufenden Ebene in X- und Y-Richtung zu verändern.

Die Ausgleichsvorrichtung besitzt erfindungsgemäß eine bevorzugt als Mutteranordnung ausgestaltete kugelartige Ausformung, welche mit einem Innengewinde versehen ist, und welche auf den mit einem Außengewinde versehenen spindelförmigen Halteanker aufschraubbar ist. Die Ausformung ist dabei zwischen zwei Klemmbacken festlegbar, wobei die Klemmbacken mit der Mutteranordnung selbst zwischen zwei Führungsbacken aufgenommen sind, die wiederum mit dem Abstandshalter verbunden sind. Durch diese Ausgestaltung der Erfindung ergibt sich zusätzlich zu der Einstellbarkeit in X- und Y- Richtung eine Einstellbarkeit in Z-Richtung, dh. in der Vertikalen.

Zur Montage wird die Mutteranordnung auf den in der Decke befestigbaren Halteanker aufgeschraubt und die Ausformung zwischen den beiden Klemmbacken durch leichtes Zusammenziehen der Klemmbacken gehalten. Dabei können die Klemmbacken bezogen auf die Ausformung in eine erste Richtung - nachfolgend als X-Richtung bezeichnet - verschoben und damit eingestellt werden. Zusätzlich können die Führungsbacken gegenüber den Klemmbacken senkrecht zur ersten Richtung in eine zweite Richtung - nachfolgend auch als Y-Richtung bezeichnet - verschoben werden.

Damit kann jeder Abstandshalter in einem bestimmtem Umfang auch dann präzise an seiner vorgesehenen Stellung unterhalb der Gebäudedecke positioniert werden, wenn die Bohrungen in der Gebäudedecke nicht exakt eingebracht sind.

Die Ausformung ist kugelartig ausgebildet.

Die Klemmbacken besitzen in vorteilhafter Weise eine U-Form, deren offene Seiten sich gegenüberstehen, wobei die Flanken der Schenkel der U-Form der Ausformung angepasst sind. Damit können die Klemmbacken gegenüber der Ausformung innerhalb der U-Form in der erste Richtung verschoben werden.

Die Führungsbacken können erfindungsgemäß eine Aussparung oder Ausnehmung aufweisen, in der die Klemmbacken geführt sind, wobei die Aussparung eine Bewegung der Führungsbacken bezogen auf die Klemmbacken in der senkrecht zur ersten Richtung verlaufenden zweiten Richtung gestattet.

Beide Richtungen liegen in einer Ebene, die parallel zur Ebene der Trägerkonstruktion bzw. der Gebäudedecke verläuft.

Wenn die einzelnen Komponenten der Ausgleichsvorrichtung in ihre korrekte Lage zueinander gebracht sind, können sie durch Anziehen von Fixierschrauben gegeneinander fixiert werden.

Weitere vorteilhafte Ausgestaltungen der Erfindung ergeben sich aus den Unteransprüchen.

Anhand der Zeichnung, in der ein Ausführungsbeispiel der Erfindung dargestellt ist, sollen die Erfindung sowie weitere vorteilhafte Ausgestaltungen und Verbesserungen und weitere Vorteile näher erläutert und beschrieben werden.

Es zeigen:
- Fig. 1: eine schematische Seitenansicht der erfindungsgemäßen Anordnung,
- Fig. 2: eine gegenüber der Fig. 1 um 90° gedrehte schematische Seitenansicht,
- Fig. 3: eine schematische Teilansicht eines erfindungsgemäßen Klemmteiles mit der darin aufgenommenen zugehörigen kugelartigen Ausformung,
- Fig. 4: eine schematische perspektivische Ansicht der Anordnung nach den Fig. 1 und 2, teilweise geschnitten, und
- Fig. 5: eine perspektivische Ansicht der erfindungsgemäßen Ausgleichsanordnung.

Eine Mediendecke, wie sie insbesondere aus der nicht vorveröffentlichten deutschen Patentanmeldung DE 10 2005 045 453 hervorgeht, umfasst eine Trägeranordnung 10, die an einer Vielzahl von Abstandshaltern 11 befestigt ist, wobei die Anzahl der Abstandshalter 11 von der Größe der Trägeranordnung 10 abhängt. Der Einfachheit halber wird die Erfindung jedoch nachfolgend nur im Zusammenhang mit einem solchen Abstandshalter beschrieben.

Der Abstandshalter 11 ist bevorzugt als im Querschnitt viereckiges Profil ausgebildet, und wird über eine erfindungsgemäße Ausgleichsanordnung 12 mit einem spindelförmigen Halterungs- oder Halteanker 13 verbunden, der in die Gebäudedecke 14 eingesetzt, z. B. einzementiert, ist. Zur Verspannung des Halteankers 13 ist eine Anlageplatte 15 vorgesehen, die z.B. unter Zwischenfügung einer Unterlegscheibe 16 mittels einer Mutter 17 gegen die Unterseite 18 der Gebäudedecke 14 geschraubt ist.

Die Ausgleichsanordnung 12 umfasst eine bevorzugt kugelförmige Erweiterung oder Ausformung 22, die ein Innengewinde 20 aufweist, und nach Art einer Mutteranordnung 19 mittels einer an der Ausformung befestigten oder integral mit dieser geformten Mutter 21 auf den Halteanker 13 aufgeschraubt, und durch Verklemmen auf diesem fixiert ist, wie nachfolgend noch näher beschrieben wird. Die Ausformung 22 weist im Bereich ihres größten Durchmessers eine nach außen vorspringende umlaufende Leiste oder Nase 23 auf. Die Mutter 21 kann jedoch auch als separate Kontermutter ausgestaltet sein, wobei an der kugelartigen Ausformung 22 in diesem Falle ein Eingriffsabschnitt oder eine Eingriffsfläche für ein Werkzeug zum Drehen der Ausformung gebildet ist.

Wie in den Figuren 1 bis 5, insbesondere in Fig. 2 und 5 gezeigt ist, wird die kugelartige Ausformung 22 zwischen zwei Klemmteilen 24, 25 geklemmt. Jedes Klemmteil 24, 25 besitzt hierzu eine etwa V- oder U-förmige Nut 26, 27, deren Flanken entsprechend der Form der kugelartigen Erweiterung 22 konkav ausgebildet sind, derart, dass die V-förmigen Nuten 26, 27 die kugelartige Erweiterung 22 in einer der Form angepassten Weise umgreifen können.

Mittig im Grund der V-förmigen Nuten 26, 27 verläuft eine Vertiefung 28, die die Leiste 23 freilässt, dh. diese nicht kontaktiert. Jedes der beiden Klemmteile 24, 25 ist bevorzugt langgestreckt quaderförmig ausgestaltet, wobei die Nuten 26, 27 in einer Außenfläche des Klemmteiles 24, 25, die parallel zur Längsachse des Halteankers 13 verläuft, eingebracht sind. Hierbei verlaufen die Nuten 26,27 bevorzugt quer zum Halteanker 13, d.h. horizontal, und die offenen Seiten der Nuten 26,27 weisen bevorzugt aufeinander zu.

Zum Verspannen der Klemmstücke 24, 25 sind Schrauben-Mutternverbindurigen 29 vorgesehen, die paarweise außerhalb und beidseitig des Nutenbereiches angeordnet sind.

Bevor die kugelförmige Erweiterung 22 verspannt wird, dh. bevor die Schrauben-Mutternverbindungen 29 angezogen werden, können die Klemmteile 24, 25 bezogen auf die kugelförmige Erweiterung 22 in einem gewissen Umfang in der X-Richtung frei verschoben werden, um die Position des Abstandshalters 11 relativ zum Halteanker 13 zu korrigieren.

Die Klemmteile 24, 25 sind zwischen Führungsbacken 30, 31 aufgenommen, die im Querschnitt U-förmig ausgebildet sind. Die Schenkelenden 32, 33 der Führungsbacken 30, 31 liegen bevorzugt aneinander an, so dass zwischen den Führungsbacken 30, 31 ein geschlossener rechteckiger Raum 34 gebildet ist, dessen Mittelachse horizontal und senkrecht zur Längsachse des Halteankers 13 verläuft. Die Führungsbacken 30, 31 können, bevor sie durch Festschrauben von Schrauben- Mutternverbindungen 34 gegen die Klemmteile 24, 25 verspannt werden, bezogen auf die Klemmteile 24, 25 in Richtung der Mittellinie des Aufnahmeraumes 34 in Y-Richtung verschoben werden.

Mit dieser doppelten Verschiebbarkeit, nämlich der Verschiebbarkeit der Klemmteile 24, 25 zusammen mit den Führungsbacken 30, 31 in der ersten Richtung X, und der Verschiebbarkeit der Führungsbacken 30, 31 in der zweiten, senkrecht zur ersten Richtung X verlaufenden Richtung Y, kann der an der unteren Führungsbacke 31 befestigte Abstandshalter 11 bezogen auf den Halteanker 13, der in der Gebäudedecke14 unverschieblich befestigt ist, verstellt werden, so dass damit Toleranzen der Abstände der Halteanker 13 bezogen auf die Trägerkonstruktion 10 ausgeglichen werden.

Die Montage der Mediendecke wird wie folgt durchgeführt:

Zunächst werden die Trägerkonstruktion 10 und darauf die nicht dargestellt Mediendecke auf dem Boden liegend zusammengebaut, was für die Erfindung nur insoweit von Bedeutung ist, dass durch den Zusammenbau der Mediendecke und den daran aufgenommenen Abstandshaltern 11 eine Festlegung der Abstände der Abstandshalter 11 erfolgt. Die Halteanker 13 sind in bestimmten horizontalen Abständen in die Gebäudedecke eingesetzt und damit nicht mehr in ihrer Lage veränderbar. An den Abstandshaltern 11 sind die bezogen auf die Gebäudedecke 14 unteren Führungsbacken 31 befestigt. Die oberen Führungsbacken 30 sind zusammen mit der Ausformung 22, die auf den Halteanker 13 aufgeschraubt und mit der Mutter 20 nach Art einer Mutteranordnung 19 verdrehbar ist, sowie mit den Klemmteilen 24,25, die leicht gegen die kugelförmige Erweiterung oder Aussparung 22 angezogen sind, an den Halteankern 13 vormontiert. Danach wird die Mediendecke auf Montagehöhe angehoben, so dass die unteren Führungsbacken 31 mit den Schenkelenden gegen die Schenkelenden der Führungsbacken 30 zu liegen kommen. Sollten nun Toleranzen zwischen einem oder mehreren der Abstandshalter 11 zu den Halteankern 13 vorhanden sein, was selten auszuschließen ist, können die Klemmteile 24, 25 gegenüber der kugelartigen Ausformung 22 nach Bedarf in der ersten Richtung X verschoben werden.

Bei Bedarf können in gleicher Weise die Führungsbacken 30, 31 gegenüber den Klemmteilen 24, 25 in der zweiten Richtung Y verschoben werden. Danach werden alle Komponenten durch Anziehen der Schrauben 29 und 35 gegeneinander verspannt. Sollten die Halteanker 13 nicht genau vertikal eingesetzt sein, kann eine Schräglage durch die Ausformung 22 ausgeglichen werden, indem die Klemmbacken 24, 25 aufgrund ihrer Nutenform gegenüber der kugelförmigen Erweiterung 22 verdreht werden. Anders ausgedrückt kann die Winkellage zwischen Abstandshalter 11 und Halteanker 13 dadurch in einem gewissen Winkelbereich korrigiert werden, dass die kugelartige Ausformung 22 innerhalb der Nuten 26, 27 um die erste Achse x und/oder die zweite Achse Y verdreht wird.

## Patentansprüche

1. Mediendecke für Labors, in der Leitungen zur Zuführung von technischen Gasen, Flüssigkeiten, Strom sowie Zu- und Abluftleitungen etc. untergebracht sind, mit einer Trägerkonstruktion (10), die an wenigstens einer Befestigungsstelle der Gebäudedecke (14) des Labors mittels eines zugeordneten Abstandshalters (11) befestigt ist, wobei zwischen der Befestigungsstelle und dem Abstandshalter (11 ) eine Ausgleichsanordnung (12) vorgesehen ist, die eine Verstellung des Abstandshalters (11) relativ zur Befestigungsstelle in einer im Wesentlichen horizontalen Ebene ermöglicht,
**dadurch gekennzeichnet, dass**
der Abstandshalter (11) einen an der Gebäudedecke (14) befestigten Halteanker (13) umfasst, an dem eine kugelartige Ausformung (22) vorgesehen ist, und
dass der Abstandshalter (11) Klemmbacken (24,25), zwischen denen die Ausformung (22) fixierbar ist, und Führungsbacken (30, 31) umfasst, die mit dem Abstandshalter (11) fest verbindbar sind, wobei die Klemmbacken (24, 25) gegenüber der Ausformung (22) in einer ersten Richtung (X) und die Führungsbacken (30, 31) gegenüber den Klemmbacken (24, 25) in einer zweiten, senkrecht zur ersten Richtung verlaufenden Richtung (Y) verschiebbar sind.

2. Mediendecke nach Anspruch 1,
**dadurch gekennzeichnet, dass**
der Halteanker (13) ein spindelförmiges Außengewinde aufweist, und dass die kugelartige Ausformung (22) ein Innengewinde (20) aufweist, über welches die Ausformung (22) zur Veränderung des Abstandes zwischen der Trägerkonstruktion (10) und der Gebäudedecke verstellbar am Halteanker (13) aufgenommen ist.

3. Mediendecke nach Anspruch 1 oder 2,
**dadurch gekennzeichnet, dass**
die Klemmbacken (24, 25) je eine U-förmige Aussparung (26, 27) aufweisen, deren offene Seiten im montierten Zustand aufeinander zuweisen.

4. Mediendecke nach Anspruch 3,
**dadurch gekennzeichnet, dass**
die seitlichen Flanken der U-Form der Aussparungen (26, 27) als konkave Flanken ausgebildet sind, wobei die Form der konkaven Flanken der Ausformung (22) in der Weise angepasst ist, dass die Ausformung (22) zwischen den konkaven Flanken festklemmbar ist.

5. Mediendecke nach Anspruch 1 und 3,
**dadurch gekennzeichnet, dass**
die U-förmigen Aussparungen (26, 27) sich parallel zur Gebäudedecke (14) erstrecken, derart, dass die Klemmbacken (24,25) relativ zur Ausformung (22) horizontal in die erste Richtung (x) verschiebbar sind.

6. Mediendecke nach einem der Ansprüche 1 bis 5,
**dadurch gekennzeichnet, dass**
die die Klemmbacken (24, 25) mittels Schraubverbindungen (29) gegeneinander verklemmbar sind.

7. Mediendecke nach einem der Ansprüche 1 bis 6,
**dadurch gekennzeichnet, dass**
die Klemmbacken (24, 25) eine rechteckige äußere Querschnittsform aufweisen.

8. Mediendecke nach einem der Ansprüche 1 bis 7,
**dadurch gekennzeichnet, dass**
die Führungsbacken (30, 31) in einer horizontalen Ebene geteilt sind und die Klemmbacken (24, 25) umfassen, und dass die Führungsbacken (30, 31) mittels einer Schraubverbindung (35) gegeneinander und damit gegen die Klemmbacken (24,25) verspannbar sind.

9. Mediendecke nach Anspruch 8,
**dadurch gekennzeichnet, dass**
die Kraft zum Verspannen der Führungsbacken (30, 31) im Wesentlichen parallel zur Mittelachse des Halteankers (13) und/oder des Abstandshalters (11) eingeleitet wird.

10. Verfahren zur Montage der Mediendecke nach einem der vorhergehenden Ansprüche,
**gekennzeichnet durch** folgende Schritte:
- Einbringen des Halteankers in die Gebäudedecke
- Aufschrauben der kugelartigen Ausformung auf den Halteanker
- Anheben der Trägerkonstruktion mit geöffneten Klemmbacken bis die Klemmbacken sich in Höhe der kugelartigen Ausformung befinden,
- Verspannen der Klemmbacken derart, dass deren Innenflächen die kugelartige Ausformung zum Halten der Trägerkonstruktion umgreifen und eine Bewegung der Klemmbacken relativ zur kugelartigen Ausformung ermöglichen,
- Anlegen der Führungsbacken zusammen mit dem daran befestigten Abstandshalter um die Klemmbacken derart, dass ein Verschieben der Führungsbacken bezogen auf die Klemmbacken gestattet ist, und
- Fixieren der Klemmbacken an der kugelartigen Ausformung und der Führungsbacken an den Klemmbacken.

## Claims

1. Service ceiling for laboratories, in which supply lines for carrying technical gases, fluids, and current as well as ventilation and extraction lines, etc., are installed, with a bearer structure (10), which is attached by at least one fixing point to the building ceiling (14) of the laboratory by means of a dedicated spacer support (11), whereby an alignment device (12) is provided between the fixing point and the spacer support (11), whereby said alignment device enables the spacer support (11) to be adjusted relative to the fixing point in a substantially horizontal plane,
**characterised in that**
the spacer support (11) comprises a fixing anchor (13) attached to the building ceiling (14), on which fixing anchor a spherical shape (22) is provided and that the spacer support (11) comprises clamping jaws (24, 25) between which the shape (22) is fixed, and guide jaws (30, 31) which are attached securely to the spacer support (11), whereby the clamping jaws (24, 25) can be moved relative to the shape (22) in a first direction (X), and the guide jaws (30, 31) can be moved relative to the clamping jaws (24, 25) in a second direction (Y) running at right angles to the first direction.

2. Service ceiling in accordance with claim 1,
**characterised in that**
the fixing anchor (13) has a spindle-shaped external thread, and that the spherical shape (22) has an internal thread (20) over which the shape (22) fits and can move on the fixing anchor (13) to change the distance between the bearer structure (10) and the building ceiling.

3. Service ceiling in accordance with claim 1 or 2,
**characterised in that**
each of the clamping jaws (24, 25) have a U-shaped recess (26, 27) whose open sides point towards each other in the assembled condition.

4. Service ceiling in accordance with claim 3,
**characterised in that**
the side flanks of the U-shape of recesses (26, 27) are formed as concave flanks, whereby the form of the concave flanks matches the shape (22) such that the shape (22) can be clamped securely between the concave flanks.

5. Service ceiling in accordance with claims 1 and 3,
**characterised in that**
the U-shaped recesses (26, 27) extend parallel to the building ceiling (14) such that the clamping jaws (24, 25) can be moved horizontally relative to the shape (22) in the first direction (X).

6. Service ceiling in accordance with claims 1 to 5,
**characterised in that**
the clamping jaws (24, 25) can be clamped against each other by means of screw fasteners (29).

7. Service ceiling in accordance with claims 1 to 6,
**characterised in that**
the external form of the clamping jaws (24, 25) is rectangular in its cross section.

8. Service ceiling in accordance with claims 1 to 7,
**characterised in that**
the guide jaws (30, 31) are split in a horizontal plane and enclose the clamping jaws (24, 25), and that the guide jaws (30, 31) can be clamped against each other by means of screw fasteners (35) and, therefore, against the clamping jaws (24, 25).

9. Service ceiling in accordance with claim 8,
**characterised in that**
the force to clamp the guide jaws (30, 31) is directed substantially parallel to the central axis of the fixing anchor (13) and/or that of the spacer support (11).

10. Method of assembling the service ceiling in accordance with one of the preceding claims,
**characterised by** the following steps:
- attaching the fixing anchor into the building ceiling
- screwing the spherical shape on to the fixing anchor
- raising the bearer structure with the clamping jaws open until the clamping jaws are located at the same height as the spherical shape,
- tightening the clamping jaws such that their internal faces are gripping around the spherical shape to support the bearer structure and so that they enable the clamping jaws to move relative to the spherical shape,
- placing the guide jaws together with the spacer support attached to it around the clamping jaws such that it is possible to move the guide jaws relative to the clamping jaws, and
- securing the clamping jaws to the spherical shape and the guide jaws to the clamping jaws.

## Revendications

1. Plafond suspendu pour laboratoires, dans lequel sont installés des conduits destinés à l'amenée de gaz techniques, de liquides, de courant électrique ainsi que des lignes d'amenée et d'évacuation d'air, etc., comprenant une construction porteuse (10) qui est fixée à au moins un point de fixation du plafond du bâtiment (14) du laboratoire au moyen d'une pièce d'écartement correspondante (11), un dispositif compensateur (12) étant ménagé entre le point de fixation et la pièce d'écartement (11), lequel dispositif compensateur permet un réglage de la pièce d'écartement (11) de manière relative par rapport au point de fixation dans un plan essentiellement horizontal,
**caractérisé en ce que**
la pièce d'écartement (11) comprend un boulon d'ancrage (13) fixé au plafond du bâtiment (14), sur lequel boulon d'ancrage est ménagée une déformation sphérique (22), et **en ce que** la pièce d'écartement (11) comprend des mâchoires de serrage (24, 25), entre lesquelles la déformation (22) est fixable, et des mâchoires de guidage (30, 31) qui sont raccordables de manière fixe à la pièce d'écartement (11), les mâchoires de serrage (24, 25) étant déplaçables dans une première direction (X) par rapport à la déformation (22) et les mâchoires de guidage (30, 31) étant déplaçables par rapport aux mâchoires de serrage (24, 25) dans une seconde direction (Y) s'étendant perpendiculairement à la première direction.

2. Plafond suspendu selon la revendication 1,
**caractérisé en ce que**
le boulon d'ancrage (13) présente un filetage extérieur en forme de broche, et **en ce que** la déformation sphérique (22) présente un filetage intérieur (20), par l'intermédiaire duquel la déformation (22) est prise de manière réglable sur le boulon d'ancrage (13) pour modifier l'écart entre la construction porteuse (10) et le plafond du bâtiment.

3. Plafond suspendu selon la revendication 1 ou 2,
**caractérisé en ce que**
les mâchoires de serrage (24, 25) présentent chacune un évidement (26, 27) en forme de U, dont les côtés ouverts sont tournés l'un vers l'autre à l'état monté.

4. Plafond suspendu selon la revendication 3,
**caractérisé en ce que**
les flancs latéraux de la forme en U des évidements (26, 27) sont réalisés comme flancs concaves, la forme des flancs concaves de la déformation (22) étant adaptée de manière à ce que la déformation (22) puisse être serrée entre les flancs concaves.

5. Plafond suspendu selon les revendications 1 et 3,
**caractérisé en ce que**
les évidements (26, 27) en forme de U s'étendent parallèlement au plafond du bâtiment (14) de manière à ce que les mâchoires de serrage (24, 25) soient déplaçables horizontalement dans la première direction (X), de manière relative par rapport à la déformation (22).

6. Plafond suspendu selon l'une quelconque des revendications 1 à 5,
**caractérisé en ce que**
les mâchoires de serrage (24, 25) peuvent être serrées l'une contre l'autre au moyen de raccords à vis (29).

7. Plafond suspendu selon l'une quelconque des revendications 1 à 6,
**caractérisé en ce que**
les mâchoires de serrage (24, 25) présentent une forme de section extérieure rectangulaire.

8. Plafond suspendu selon l'une quelconque des revendications 1 à 7,
**caractérisé en ce que**
les mâchoires de guidage (30, 31) sont divisées dans un plan horizontal et comprennent les mâchoires de serrage (24, 25), et **en ce que** les mâchoires de guidage (30, 31) peuvent être serrées l'une contre l'autre, et donc contre les mâchoires de serrage (24, 25), au moyen d'un raccord à vis (35).

9. Plafond suspendu selon la revendication 8,
**caractérisé en ce que**
la force pour serrer les mâchoires de guidage (30, 31) est initiée essentiellement parallèlement à l'axe médian du boulon d'ancrage (13) et/ou de la pièce d'écartement (11).

10. Procédé de montage du plafond suspendu selon l'une quelconque des revendications précédentes,
**caractérisé par** les étapes suivantes :
- pose du boulon d'ancrage dans le plafond du bâtiment
- vissage de la déformation sphérique sur le boulon d'ancrage
- soulèvement de la construction porteuse avec les mâchoires de serrage ouvertes, jusqu'à ce que les mâchoires de serrage se trouvent à hauteur de la déformation sphérique,
- serrage des mâchoires de serrage, de manière à ce que leurs surfaces intérieures entourent la déformation sphérique afin de maintenir la construction porteuse et à ce qu'elles permettent un mouvement des mâchoires de serrage relativement par rapport à la déformation sphérique,
- pose des mâchoires de serrage, avec la pièce d'écartement qui y est fixée, autour des mâchoires de serrage, de manière à ce qu'un déplacement des mâchoires de guidage soit permis par rapport aux mâchoires de serrage, et
- fixation des mâchoires de serrage sur la déformation sphérique et des mâchoires de guidage sur les mâchoires de serrage.
